# EUROPÄISCHE PATENTSCHRIFT

(11) **EP 0 121 102 B1**
(45) Veröffentlichungstag und Bekanntmachung des Hinweises auf die Patenterteilung: **13.01.1988**
(21) Anmeldenummer: 84102148.8
(22) Anmeldetag: 29.02.1984
(51) Int. Cl.: G08B 29/00, G08B 17/06, G08B 26/00

(54) **Anordnung zur Umschaltung einzelner Melder auf Inspektionsbetrieb in einer Gefahrenmeldeanlage**
Arrangement for switching individual indicators over to the monitoring operation in a danger alarm system
Dispositif pour la commutation d'avertisseurs individuels à l'opération de contrôle dans des installations de signalisation de danger

(30) Priorität: 03.03.1983 DE 3307616
(43) Veröffentlichungstag der Anmeldung: 10.10.1984
(73) Patentinhaber: SIEMENS AKTIENGESELLSCHAFT, 80333 München (DE)
(72) Erfinder: Koch, Carl, Dipl.-Ing., D-8000 München 70 (DE)

(56) Entgegenhaltungen:
- EP-A- 0 066 200
- DE-B- 2 054 027
- DE-B- 2 638 068
- DE-C- 2 533 382
- US-A- 4 194 191

## Beschreibung

Die Erfindung bezieht sich auf eine Anordnung gemäß dem Oberbegriff des Anspruchs 1.

Um die sichere Funktion von Meldeanlagen, insbesondere Brandmeldeanlagen, zu gewährleisten, ist es vorgeschrieben, sämtliche Anlageteile in regelmäßigen Zeitabständen zu überprüfen. Dabei werden einerseits die zentralen Baugruppen getestet, andererseits werden die angeschalteten Melder ausgelöst, wobei Melder und Übertragungswege zur Zentrale geprüft werden. Im allgemeinen ist es dabei üblich, bei herkömmlichen Gefahrenmeldeanlagen den zu überprüfenden Meldebereich an der Meldezentrale auf Inspektion zu schalten.

Bei der sogenannten Ein-Mann-Inspektion geht anschließend der Prüfer zu den jeweiligen Meldern, die er auslöst. Beispielsweise wird bei automatischen Rauchmeldern der Melder mit einem Melderprüfer ausgelöst, indem der Melder mit Prüfgas beaufschlagt wird. Die Quittungsdurchgabe erfolgt durch die Anzeigelampe im Melder. Sukzessive wird so Bereich für Bereich geprüft. Dabei ist der auf Inspektion geschaltete Bereich jedoch nicht meldebereit, so daß keine Alarmmeldung erfolgen kann.

Bei der Inspektionsprüfung der Melder mit zwei Personen wird die Prüfung im allgemeinen so durchgeführt, daß der zu überprüfende Meldebereich an der Zentrale auf Inspektion geschaltet wird. Eine Person löst der Reihe nach die einzelnen Melder aus. Eine Quittungsdurchgabe erfolgt von der zweiten Person an der Zentrale, die das Auslösen des Melders der ersten Person mit Hilfe eines Funkgerätes mitteilt. Dabei ist der auf Inspektion geschaltete Bereich ebenfalls nicht meldebereit. Beispielsweise kann diese Zwei-Mann-Inspektion bei nicht automatischen Meldern, wie Druckknopfmeldern, durchgeführt werden.

Während der Inspektion ist also ein mehr oder weniger großer räumlicher Bereich nicht überwacht, was ein erhebliches Sicherheitsrisiko darstellt. Dieses Risiko ist dann vermindert, wenn zusätzlich zu den automatischen Meldern auch manuell auslösbare Melder installiert sind, die dann aber nicht an der gleichen Meldelinie wie die automatischen Melder angeschlossen sein dürfen. Dann dürfen in demselben räumlichen Bereich nie gleichzeitig die Meldelinie für automatische und die Meldelinie für manuelle Melder auf Inspektion geschaltet werden, so daß nötigenfalls eine Alarmgabe aus dem überprüften Bereich mit der scharf geschalteten Meldelinie noch möglich ist. Dies hat jedoch den Nachteil, daß immer eine größere Anzahl der Melder nicht alarmbereit sind. Ferner ist es von einem erheblichen Nachteil, daß der Wartungstechniker den gleichen räumlichen Bereich zweimal begehen muß, um die unterschiedlichen Meldelinien zu begehen und die jeweiligen Melder auszulösen. Dies bedeutet einen erheblichen Zeitaufwand. Ein weiterer Nachteil besteht darin, daß in der Zwischenzeit in der Zentrale die Umschaltung von einer Meldelinie auf die andere Meldelinie für den selben Bereich vorgenommen werden muß, was bei der Ein-Mann-Inspektion zu einem weiteren Zeitaufwand führt, wenn der Melderort und die Zentrale voneinander weit entfernt sind.

In der EP-A-0 066 200 ist ein Verfahren und eine Anordnung zur Revision in einem Gefahren-, insbesondere Brandmeldesystem beschrieben. Bei dem bekannten Gefahrenmeldesystem werden von der Zentrale aus die einzelnen identifizierbaren Melder zyklisch abgefragt und an eine Auswertseinrichtung angeschaltet. In der Zentrale können zur Revision die zu revidierenden Melder einzelnen oder in Gruppen an eine Revisionsanzeige angeschaltet werden, wobei eine erste Meldung eines zu revidierenden Melders als Revisionsmeldung bewertet und abgespeichert und eine danach eintreffende Meldung desselben Melders als Alarmmeldung bewertet und angezeigt wird. Dieses Verfahren ist für alle Meldesysteme anwendbar, bei denen die Melder einzeln identifiziert werden können und auf ihren Zustand von der Zentrale zyklisch abgefragt werden. Dieses Verfahren ist auch anwendbar in der sogenannten Pulsmeldetechnik, bei der von der Zentrale aus die Melder zyklisch auf ihre analogen Meldermeßwerte abgefragt werden, indem kettenförmig der Reihe nach die einzelnen Melder an die Meldelinie angeschaltet werden. Es wird jedoch in der Zentrale auf Revisionsbetrieb umgeschaltet, und das vom revidierten Melder eingehende Alarmsignal als Revisionssignal bewertet. Dann erfolgt eine Zurückschaltung auf Normalbetrieb, so daß ein dann von dem bereits revidierten Melder abgegebenes Alarmsignal in der Zentrale auch als Alarmsignal erkennt und angezeigt werden kann. Bei diesem bekannten Verfahren ist es jedoch immer noch notwendig, zuerst in der Zentrale den oder die betreffenden Melder auf Revision umzuschalten und dann die betreffenden Melder an Ort und Stelle auszulösen, im Falle eines Druckknopfmelders durch Betätigen des Druckknopfes, im Falle eines automatischen Melders durch die Abgabe, eines Prüfgases unmittelbar am Melder. Dies hat jedoch den Nachteil, daß genau festgelegt werden muß, einerseits in der Zentrale welche Melder auf Revisionsbetrieb umzuschalten sind und andererseits welche Melder tatsächlich auszulösen sind.

Es ist auch bereits aus der US-C-4 194 191 bekannt, lonisationsrauchmelder mit einer von außen betätigbaren, mechanisch bewegbaren Testvorrichtung zu versehen, welche die Alpha-Strahlung des radioaktiven Präperats unterbricht, so daß das Eindringen von Rauch vorgetäuscht wird und eine Alarmmeldung erfolgt. Die bekannte Testvorrichtung weist jedoch keine zu Prüfzwecken betätigbare, elektrische Schaltvorrichtung auf, die den Meßwert oder eine sonstige elektrische Größe des Melders dahingehend beeinflußt, daß ein Inspektionsalarm zur Zentrale abgegeben wird, der sich vom eigentlichen Gefahrenalarm unterscheidet und in der Zentrale als Inspektionsalarm erkannt und angezeigt wird.

In der DE-C-25 33 382 ist eine Meldeanlage mit mehreren über eine Meldelinie an eine Zentrale angeschlossenen Meldern beschrieben, in der zu Beginn eines jeden Abfragezyklus alle Melder von der Linienspannung der Meldelinie elektrisch abgetrennt und dann in vorgegebener Reihenfolge in der Weise angeschaltet werden, daß jeder Melder nach einer seinem Meßwert entsprechenden Zeitverzögerung den jeweils nachfolgenden Melder zusätzlich an die Linienspannung anschaltet. In der Zentrale befindet sich eine Auswerteeinrichtung, die die jeweilige Melderadresse aus der Zahl der vorhergehenden Erhöhungen des Linienstroms und den Meßwert aus der Länge der betreffenden Schaltverzögerungen ermittelt. Dort werden die analogen Meldermeßwerte zur Gewinnung differenzierter Alarmmeldungen bzw. Störungen verknüpft.

In der DE-B-26 38 068 ist eine Brandmeldeanlage mit mehreren über eine Meldeschleife an eine Zentrale angeschalteten Meldern beschrieben, in der die Melder zur Abfrage jeweils durch von Meßwandlern steuerbare Zeitglieder an die Linie anschaltbar sind. Durch das Zeitglied eines jeweiligen Melders wird jeweils zusätzlich ein den Linienstrom verstärkender Lastwiderstand kurzzeitig an die Meldeschleife angeschaltet. Die durch die Anschaltung der einzelnen Melder bewirkte Erhöhrung des Linienstromes wird in der Zentrale ausgewertet. Dabei wird die Meldeadresse aus der Anzahl der Stromanstiege und die analogen Meldemeßwerte aus den Zeitpunkten der Erhöhung, also aus den jeweiligen Verzögerungszeiten, ermittelt.

Ausgehend von derartigen Meldeanlagen ist es Aufgabe der Erfindung, eine Anordnung zur Inspektionsumschaltung der einzelnen Melder in einer Gefahrenmeldeanlage anzugeben, mit der einerseits die Inspektionszeiten durch Wegfall der oben genannten Bedienungsabläufe erheblich reduziert werden können und mit der andererseits der meldebereite Zustand nicht eingeschränkt wird, wodurch die Erkennung und Weiterbehandlung von während der Inspektion der Anlage auftretenden Alarmen nicht unterdrückt werden.

Diese Aufgabe wird erfindungsgemäß bei einer eingangs beschriebenen Gefahrenmeldeanlage mit den kennzeichnenden Merkmalen des Anspruchs 1 gelöst.

Bei Gefahrenmeldeanlagen, die nach dem sogenannten Kettensynchronisationsprinzip arbeiten, wird der zusätzliche Stromimpuls des jeweiligen Melders erfindungsgemäß in definierter Weise verändert, so daß aus der Impulsform des zusätzlichen Stromimpulses in der Zentrale der Inspektionszustand und die darauf erfolgte Auslösung des betreffenden Melders als Inspektionsalarm erkannt wird.

Dazu weist der Melder eine, beispielsweise mechanisch oder magnetisch betätigbare elektrische Schaltvorrichtung auf, die von außen betätigt wird und den zusätzlichen Stromimpuls in ganz bestimmter Weise verändert.

Hierfür ist erfindungsgemäß eine Umschaltvorrichtung im jeweiligen Melder vorgesehen, die die Amplitude oder die Dauer des zusätzlichen Stromimpulses derart beeinflussen, daß in der Zentrale aus der Impulshöhe bzw. aus der Impulsbreite die Inspektionsmeldung abgeleitet werden kann. Dabei ist zweckmäßigerweise in jedem Melder ein weiteres Zeitglied vorgesehen, das von einem ersten Zeitglied beaufschlagt, den an sich bekannten Lastwiderstand, beispielsweise über einen angesteuerten Transistor, für eine vorgebbare Zeit an die Meldeleitung anschließt, wobei die Laufzeit des zweiten Zeitgliedes die Impulsbreite des Zusatzimpulses bestimmt. Dabei kann die Laufzeit des zweiten Zeitgliedes von einem RC-Glied bestimmt werden, das dem Zeitglied zugeordnet ist. Das RC-Glied wird mit der Umschaltung auf Inspektionsbetrieb in definierter Weise, z.B. durch Änderung des Widerstandswertes des Widerstandes des RC-Gliedes, so beeinflußt, daß eine bestimmte Impulsdauer des Zusatzimpulses erzeugt wird. In der Zentrale wird diese bestimmte Impulsdauer als Inspektionsumschaltung erkannt und eine darauf folgende Melderauslösung als Inspektionsalarm interpretiert.

In einer weiteren zweckmäßigen Ausführungsform der Erfindung kann der Widerstandswert des Lastwiderstandes von der Schaltvorrichtung für Inspektionsbetrieb in vorgebbarer Weise verändert werden, so daß die Impulshöhe des Zusatzimpulses beeinflußt wird und daraus in der Zentrale die Umschaltung auf Inspektionsbetrieb des betreffenden Melders abgeleitet wird. In der Zentrale wird das Meldermeßsignal des anschließend ausgelösten Melders als Inspektionsalarm interpretiert.

Bei Gefahrenmeldeanlagen oben genannter Art werden bei automatischen Meldern die analogen Meldermeßwerte neben anderen Kriterien nach dem Integrationsverfahren ausgewertet. Hier erfolgt eine Bewertung der Meßwertänderung nach dem Betrag und nach der Zeit, um ein Alarmkriterium ableiten zu können. Da es jedoch nicht praktikabel ist mit einem Melderprüfer eine definierte Prüfgasmenge auszustoßen, erfolgt die Inspektion einerseits durch die Umschaltung auf Inspektionsbetrieb dadurch, daß durch das Auslösen der Schaltvorrichtung zur Inspektion am Melder ein definierter Meßwertsprung bewirkt wird, der gemäß dem Auswerteverfahren derartiger Meldeanlagen den Melder unempfindlicher und als in Inspektion befindlich kenntlich macht.

In der Zentrale wird der Meßwertsprung als Inspektionsvorbereitung und das Meßwertsignal des anschließend ausgelösten Melders als Inspektionsalarm gewertet. Dabei kann die Umschaltung am Melder mit dem Ansetzen des Melderprüfers erfolgen. Die nachfolgende Beaufschlagung des Melders mit Prüfgas und die zuvor herabgesetzte Melderempfinglichkeit führen nach Zurückschaltung der Melder für Normalbetrieb zu einem schnellen Abklingen der relativ geringen Meßwertänderung. Nach Ablauf einer bestimmten Zeit, die dem Abklingen des Prüfgases im Melder entspricht, geht der Meßwert des Melders wieder in den meldebereiten Zustand (Ruhewert) über, wie auch die Auswerteeinrichtung in der Zentrale wieder auf normale Meßwertauswertung übergeht.

Bei einem manuell zu betätigenden Melder, einem Druckknopfmelder, kann mit einer zusätzlichen Schaltungsanordnung im jeweiligen Melder der Meßwert um einen bestimmten Betrag verändert werden. Dabei wird der Ruhemeßwert für die Inspektionsumschaltung durch einen definierten Meßwertsprung in eine Inspektionsalarmzone gebracht, die sich von der eigentlichen Alarmzone unterscheidet. Normalerweise springt beim Druckknopfmelder, wenn er im meldebereiten Zustand ist, der Meldermeßwert nach Auslösung vom Ruhebereich in den Alarmbereich. Mit der Umschaltung des Melders auf Inspektionsbetrieb, beispeilsweise durch Stecken eines Kurzschlußsteckers, springt der Meldermeßwert nach Auslösung vom Ruhebereich in einen vorgegebenen Inspektionsbereich. Dadurch wird in der Zentrale erkannt, daß das Meßsignal des ausgelösten Melders keine Alarmgabe, sondern einen Inspektionsalarm darstellt. Diese Meldung kann am Melder selbst und/oder auch in der Zentrale optisch angezeigt werden. Nach der Inspektionsprüfung wird der jeweilige Melder wieder zurückgestellt.

Mit der erfindungsgemäßen Anordnung ist es also möglich, den zu prüfenden Melder einzeln und ausschließlich automatisch auf Inspektionsbetrieb zu schalten, ohne daß an der Zentrale der Gefahrenmeldeanlage besondere Bedientungsabläufe erforderlich werden. Dabei werden die Meldermeßgrößen als Inspektionsmeldung interpretiert. Ferner kann mit der erfindungsgemäßen Anordnung jede Meldelinie einer Zentrale sowohl automatische als auch manuelle Melder aufweisen, da sich eine linienweise Umschaltung auf Inspektionsbetrieb erübrigt. Somit braucht ein Meldebereich für die Inspektion nur einmal begangen werden.

Weitere Einzelheiten der Erfindung werden im folgenden anhand der Zeichnung erläutert. Dabei zeigen
Fig. 1 eine herkömmliche Ein-Mann-Inspektion,
Fig. 2 eine herkömmliche Zwei-Mann-Inspektion,
Fig. 3 eine erfindungsemäße Inspektion,
Fig. 4 eine mögliche Schaltungsanordnung zur definierten Meßwertänderung für einen Druckknopfmelder,
Fig. 5 eine mögliche Schaltungsanordnung zur definierten Meßwertänderung für einen automatischen Melder,
Fig. 6 eine mögliche Schaltungsanordnung zur definierten Änderung der Impulsamplitude des Zusatzimpulses für einen Melder,
Fig.7 eine mögliche Schaltungsanordnung zur definierten Änderung der Impulsdauer des Zusatzimpulses für einen Melder,
Fig. 8 und 9 je ein Meldermeßwertdiagramm für einen Druckknopfmelder gemäß Fig. 4,
Fig. 10 und 11 je ein Meldermeßwertdiagramm für einen automatischen Melder gemäß Fig. 5,
Fig. 12 ein Stromdiagramm einer Meldeleitung für Melder nach Fig. 6 und
Fig. 13 ein Stromdiagramm einer Meldeleitung für Melder nach Fig. 7.

In den Fig. 1 bis 3 ist jeweils eine Zentrale Z mit beispielsweise zwei Meldelinien ML1 und ML2 angedeutet. An jeder Meldelinie sind eine Mehrzahl von Meldern, an der Meldelinie ML1 die Melder M11, M12 usw. und an der Meldelinie ML2 die Melder M21 und M22 usw. angeschlossen. Im Falle der Ein-Mann-Inspektion, wie in Fig. 1 dargestellt, wird an der Zentrale Z für einen Meldebereich zuerst eine Meldelinie auf Inspektion geschaltet. Anschließend geht der Prüfer von Melder zu Melder dieser Meldelinie und löst jeweils den Melder aus. Sind beispielsweise an die Meldelinie ML1 automatische Melder angeschlossen, so werden die Melder mit einem Melderprüfer durch Prüfgas ausgelöst. Eine Quittungsgabe erfolgt durch die Anzeigelampe im Melder. Nachdem eine Meldelinie ML1 geprüft wurde, wird in der Zentrale die betreffende Meldelinie ML1 wieder auf Alarmbereitschaft und die nächste Meldelinie ML2 desselben Meldebereichs auf Inspektion geschaltet. Dann geht der Prüfer von Melder zu Melder dieser Meldelinie ML2, an der beispielsweise manuell betätigbare Melder installiert sind, und löst diese der Reihe nach aus. Danach geht der Prüfer wieder zur Zentrale und schaltet die inspizierte Meldelinie wieder auf Alarmbereitschaft.

Bei der sogenannten Zwei-Mann-Inspektion befindet sich eine Person an der Zentrale und die zweite Person löst der Reihe nach die Melder einer jeweiligen auf Inspektion geschalteten Meldelinie aus. Dabei kann die Quittungsdurchgabe vom Bedienenden an der Zentrale zum Auslösenden am Melder mit Hilfe eines Funkgerätes erfolgen. Die inspizierten Meldelinien müssen anschließend wieder auf Meldebereitschaft geschaltet werden.

In Fig. 3 ist ein erfindungsgemäßer Inspektionsbetrieb angedeutet. Dabei kann ein Mann der Reihe mach jeweils nur einen Melder auf Inspektion schalten und durch Auslösen des Melders die Funktionsfähigkeit überprüfen. Bei diesem Inspektionsverfahren ist nur jeweils ein Melder für die kurze Zeit der Inspektionsprüfung nicht meldebereit, während alle übrigen Melder derselben Meldelinie meldebereit sind.

In Fig. 4 ist eine Schaltungsanordnung eines Melders zur Umschaltung auf Inspektionsbetrieb dargestellt. Dabei wird zur Inspektion der Meldermeßwert in definierter Weise verändert. Der Druckknopfmelder M ist an eine Meldelinie ML angeschlossen, die aus zwei Leitern besteht, zwischen denen eine Spannung anliegt. Der Melder M enthält im wesentlichen ein Zeitglied TG1, welches beim Anlegen der Spannung in Gang gesetzt wird. Die Laufzeit des Zeitgliedes TG1 wird durch den Meßwertwandler MW beeinflußt. Zu Beginn eines Abfragezyklus wird zur Synchronisation die Linienspannung kurzzeitig abgeschaltet. Erst mit dem Anlegen der Spannung wird das Zeitglied TG1 angestoßen. Damit während der Abschaltung der Linienspannung, der Meßwertwandler MW mit Strom versorgt ist, ist ein Kondensator C vorgesehen, der in der kurzen Zeit der Abschaltung den Meßwertwandler MW versorgt. Eine Diode D1 verhindert dabei eine Rückspeisung. Nach Ablauf des Zeitgliedes TG1 schaltet der Transistor TR1 die Meldelinie ML zum nachfolgenden Melder durch. Auf diese Weise wird ein Melder nachdem anderen kettenförmig angeschaltet, wobei der analoge Meßwert entsprechend seiner Größe das Zeitglied TG1 beeinflußt. Dem ersten Zeitglied TG1 ist ein zweites Zeitglied TG2 nachgeschaltet. Der Ausgang des zweiten Zeitgliedes TG2 steuert einen zweiten Transistor TG2 an, der über den Widerstand R an die Meldeleitung ML angeschlossen ist. Die Laufzeit des zweiten Zeitgliedes TG2 wird durch das RC-Glied R_{T2} und C_{T2} bestimmt. Erfindungsgemäß ist dem Meßwertwandler MW ein Spannungsteiler R1, R2 zugeordnet, der den Meldermeßwert in definierter Weise beeinflußt. Dem Widerstand R1 parallel ist über dem Melderschalter MS ein Widerstand R3 parallel geschaltet. Wird der Druckknopfmelder betätigt, d. h. der Melderschalter MS geöffnet, so ändert sich der Meldermeßwert sprungartig und löst dadurch einen Alarm aus. Für die Umschaltung des Melders M auf Inspektionsbetrieb weist der Melder M parallel zu den Widerständen R1, R3 einen weiteren Widerstand R' auf, der über einen Anschluß X1 - X2 für einen Kurzschlußstecker KS zum Melderschalter MS führt. Die Anschlußpunkte X1 und X2 bilden zusammen mit dem Kurzschlußstecker KS den erfindungsgemäßen von außen betätigbaren Schalter zur Umschaltung auf Inspektionsbetrieb. Befindet sich der Druckknopfmelder in Ruhe, so ist der Melderschalter MS geschlossen, d.h. der Widerstand R3 ist dem Widerstand R1 des Spannungsteilers R1, R2 parallel geschaltet. Mit dem Kurzschlußstecker KS in den Anschlußpunkten X1 - X2 und dem Widerstand R' wird der Melder M auf Inspektionsbetrieb geschaltet. Mit dem Auslösen des Melderschalters MS wird ein definierter Meßwertsprung herbeigeführt, der eine Meßwertänderung bewirkt, die sich jedoch von der Meßwertänderung bei Alarmgabe unterscheidet, wie in Fig. 8 dargestellt und dort noch ausgeführt wird.

Fig. 5 zeigt das Blockschaltbild eines automatischen Melders M, bei dem für die Umschaltung (S) auf Inspektionsbetrieb ebenfalls der Meldermeßwert in definierter Weise verändert wird. Der Melder M zeigt einen ähnlichen Aufbau wie der Melder M nach Fig. 4, mit dem Unterschied, daß kein Druckknopfschalter MS und damit kein Widerstand R3 vorgesehen werden muß. Der Meßwert des Meßwertwandlers MW wird dadurch in definierter Weise beeinflußt, daß mit dem Schalter S für Inspektionsbetrieb der Widerstand R' dem Widerstand R1 des Spannungsteilers R1, R2 parallel geschaltet wird. Der dadurch bewirkte Meßwertsprung und die Meßwertänderung bei Auslösung des Melders ist in Fig. 10 dargestellt und wird dort erläutert.

In den Fig. 6 und 7 ist jeweils ein Melder M dargestellt, der zur Umschaltung auf Inspektionsbetrieb ebenfalls einen Schalter S aufweist, mit dem die Pulsamplitude (Fig. 6) bzw. die Pulsdauer (Fig. 7) des Zusatzimpulses beeinflußt wird. In Fig. 6 ist der Melder M im Blockschaltbild gezeigt. Er ist an die Meldelinie ML angeschlossen. Der Meßwertwandler MW ist über die Diode D an der Meldeleitung ML angeschlossen. Ihm parallel geschaltet ist ein Kondensator C, der in der kurzen Zeit der Abschaltung der Linienspannung dem Meßwertwandler mit Strom versorgt. Die Laufzeit des an die Meldelinien ML angeschalteten ersten Zeitgliedes TG1 wird durch den Meßwandler MW beeinflußt. Zu Beginn eines jeden Abfragezyklusses wird zur Synchronisation, wie schon geschildert, die Linienspannung kurzzeitig abgeschaltet und dann wieder eingeschaltet. Damit beginnt das erste Zeitglied TG1 in Abhängigkeit des Meldermeßwertes über den Meßwertwandler MW zu laufen. Nach Ablauf des Zeitgliedes TG1 schaltet der Transistor TR1 die Meldelinie ML zum nachfolgenden Melder durch. Auf diese Weise wird, wie oben schon erläutert, ein Melder nach dem anderen kettenförmig angeschaltet. Dem ersten Zeitglied TG1 ist ein zweites Zeitglied TG2 nachgeschaltet, dessen Ausgang einen zweiten Transistor TR2 ansteuert, der über den Lastwiderstand R an die Meldelinie ML angeschlossen ist. Über den Lastwiderstand R fließt ein zusätzlicher Stromimpuls (A), der den Linienstrom (IL) kurzzeitig verstärkt. Über den Schalter S zur Umschaltung auf Inspektionsbetrieb wird dem Lastwiderstand R ein weiterer Widerstand R' parallel geschaltet. Dadurch wird die Pulsamplitude (A2) für den Inspektionsbetrieb in definierter Weise beeinflußt, wie in Fig. 12 dargestellt ist.

In Fig. 7 ist das Blockschaltbild eines Melders M dargestellt, bei dem für die Umschaltung S auf Inspektionsbetrieb die Impulsdauer (t) des Zusatzimpulses (A) beeinflußt wird. Die Schaltungsanordnung des Melders M ist der Schaltungsanordnung der Fig. 6 ähnlich. Dem Lastwiderstand R ist in diesem Fall jedoch kein weiterer Widerstand parallel zugeordnet, vielmehr ist der zusätzliche Widerstand (R') dem RC-Glied R_{T2} und C_{T2} zugeordnet. Das RC-Glied bestimmt die Laufzeit des zweiten Zeitgliedes TG2. Hier im Ausführungsbeispiel ist in Serie zu dem Widerstand R_{T2} des RC-Gliedes der weitere Widerstand R'_{T2} in Reihe geschaltet, jedoch mit dem Schalter S kurzgeschlossen. Wird der Melder M auf Inspektion geschaltet, so wird der Schalter S geöffnet und dadurch die Impulsdauer (t) des Zusatzimpulses (A2) in gewünschter Weise beeinflußt. Dies ist in Fig. 13 dargestellt.

Fig. 8 zeigt ein Meßwertdiagramm für einen Druckknopfmelder gemäß der Fig. 4 bei definierter Meßwertänderung für den Inspektionsbetrieb. Ober der Zeit t ist der Meldermeßwert MMW aufgetragen. Dieser entspricht bei in Ruhe befindlichen Meldern einem Ruhewert MMW1. Es sei nun angenommen, daß zur Umschaltung auf Inspektionsbetrieb in dem Druckknopfmelder der bei Fig. 4 beschriebene Kurzschlußstecker KS zum Zeitpunkt TR1 eingesteckt wird. Zum Zeitpunkt T2 wird der Druckknopfmelder durch Betätigen des Druckknopfes (Schalter MS) ausgelöst, so daß der Meldermeßwert MMW sprungartig absinkt. Dabei ist die Schaltungsanordnung im Melder so ausgelegt, daß der Meldermeßwert MMW2 als Inspektionsalarmwert höher liegt als der tatsächliche Alarmwert (MMW3) bei ausgelöstem Melder. In der Zentrale kann die dort vorgesehene Auswerteeinrichtung erkennen, daß ein Inspektionsalarmwert MMW2 vorliegt. Die Meldermeßwertänderung MMW1 - MMW2 wird dabei als Kriterium für den Inspektionsalarm interpretiert. Zum Zeitpunkt T3 wird der Melder wieder zurückgestellt, so daß der Melder wieder seinen Ruhewert MMW1 einnimmt. Danach wird beispielsweise zum Zeitpunkt T4 der Kurzschlußstecker gezogen, so daß der Melder wieder für den Normalbetrieb bereit ist.

In Fig. 9 ist für einen Druckknopfmelder die Meßwertänderung für den Alarmfall dargestellt. Der Meldermeßwert MMW1 entspricht dem Ruhewert. Wird der Druckknopfmelder mit dem Schalter MS (Fig. 4) zum Zeitpunkt T1 betätigt, so erfolgt ein definierter Meßwertsprung. Diese Meßwertänderung MMW1 - MMW3, die sich von der Meßwertänderung bei Inspektionsbetrieb unterscheidet, wird in der Zentrale als Kriterium für Alarm ausgewertet. Der Druckknopfmelder muß nach Auslösung wieder zurückgestellt werden, so daß beispielsweise zum Zeitpunkt T2 der Melder wieder in Normalbetrieb geht und seinen Ruhewert MMW1 einnimmt.

In Fig. 10 ist ein Meldermeßwertdiagramm zur definierten Meßwertänderung bei einem automatischen Melder dargestellt. Dabei ist ebenfalls der Meldermeßwert MMW über der Zeit t aufgetragen. Der Melder hat einen Meldermeßwert (Ruhewert) MMW1, der zum Zeitpunkt T1 durch Betätigen des Schalters (S) für Inspektionsbetrieb sprungartig geändert wird. Dieser Meßwertsprung IMMW1 - MMW21 wird in der Zentrale als Umschaltung auf Inspektionsbetrieb erkannt. Der zum Zeitpunkt T2 mit einem Prüfgas beaufschlagte und dadurch ausgelöste Melder gibt durch Änderung seines Meßwertes (MMW3) einen Alarm ab, der in der Zentrale als Kriterium für Inspektionsalarm bewertet wird. Der Meldermeßwert MMW sinkt dabei ab, so daß er in die Alarmschwelle (MMW3) gerät. Wird der Schalter (S) zum Zeitpunkt T3 wieder zurückgestellt, beispielsweise mit dem Absetzen des Melderprüfers, so springt der augenblickliche Meldermeßwert MMW wieder um den angehobenen. Betrag (IMMW1 - MMW21) zurück. Nach dem Abklingen des Prüfgases im Melder, beispielsweise zum Zeitpunkt T4, nimmt der Melder wieder seinen Ruhewert MMW1 ein. Nach dieser Zeit werden in der Zentrale eingehende Meßwertsänderungen von diesem Melder wieder als echte Alarme erkannt.

In Fig. 11 ist das Meßwertdiagramm bei automatischen Meldern für den Alarmfall dargestellt. Der Melder hat einen Ruhewert MMW1, der beispielsweise zum Zeitpunkt T2 sich aufgrund eines Gefahrenkriteriums langsam ändert und sich in Richtung Alarmschwelle (MMW3) bewegt. Dies wird in der Zentrale als Alarmkriterium erkannt, beispielsweise zum Zeitpunkt T3. Liegt kein Alarmkriterium mehr vor, so geht der Melder wieder auf seinen Ruhewert MMW1 zurück (Zeitpunkt T4).

In Fig. 12 ist der Stromverlauf IL einer Meldelinie (ML) über der Zeit t dargestellt, gemäß der Beeinflussung der Pulsamplitude (A) des Zusatzimpulses nach Fig. 6. Die Zeit T1 entspricht dem Meßwert des ersten Melders (M1) entsprechend der Laufzeit des Zeitgliedes (TG1). Der nach Ablauf des Zeitgliedes (TG1) erzeugte Zusatzimpuls hat die Amplitude A1 und die Zeitdauer t. Der nachfolgende Melder (M2) hat entsprechend seinem Meßwert eine Zeitdauer T2 bis zum Anschalten des nächsten Melders an die Meldelinie. Wird beispielsweise der zweite Melder (M2) auf Inspektion geschaltet, so wird erfindungsgemäß nach Fig. 6 die Amplitude (A) verändert, hier auf die Amplitudenhöhe A2 angehoben. Mit dem Anschalten des dritten Melders (M3) wird entsprechend dem Meldermeßwert des dritten Melders (M3) die Zeit T3 des ersten Zeitgliedes (TG1) des dritten Melders (M3) verstreichen, bis dann der Zusatzimpuls A3 des dritten Melders (M3) ohne Beeinflussung erzeugt wird. In der Zentrale wird aufgrund der höheren Amplitude A2 des Zusatzimpulses des zweiten Melders (M2) erkannt, daß der zweite Melder (M2) auf Inspektion geschaltet ist. Mit der zyklischen Melderabfrage wird der Meldermeßwert (tJT2) des ausgelösten, auf Inspektion geschalteten Melders (M2) nicht als Alarmkriterium interpretiert, sondern als Inspektionsalarm erkannt.

In Fig. 13 ist das Impulsdiagramm IL einer Meldeleitung (ML) dargestellt, wobei beim zweiten Melder (M2), entsprechend dem Zeitwert T2, der Zusatzimpuls A in seiner Dauer t2 verändert wurde, so daß in der Zentrale daraus erkannt werden kann, daß dieser Melder (M2) auf Inspektionsbetrieb geschaltet ist. Die Meldermeßwerte (Cr2) des betreffenden ausgelösten Melders (M2) werden dann ebenso als Inspektionsalarm bewertet und nicht als Alarmkriterium angesehen.

Nach der erfindungsgemäßen Anordnung zur Umschaltung jeweils eines einzelnen Melders auf Inspektionsbetrieb, wird zuerst mit dem am Melder dafür vorgesehenen Schalter der Melder auf Inspektionsbetrieb geschaltet, anschließend der Melder ausgelöst. Die dadurch erfolgte Meßwertänderung wird in der Zentrale als Inspektionsmeldung erkannt und ein erfolgter Inspektionsalarm am Melder angezeigt. Anschließend wird der Melder wieder auf Normalbetrieb zurückgeschaltet, so daß später erfolgte Meßwertänderungen des Melders in der Zentrale wieder als echte Alarmmeldungen erkannt werden.

## Patentansprüche

1. Anordnung zur Umschaltung einzelner Melder auf Inspektionsbetrieb in einer Gefahrenmeldeanlage mit einer Zentrale (Z) und mindestens einer Meldeleitung (ML), an die mehrere Melder (M1, M2...) angeschlossen sind, die zyklisch abgefragt werden, wobei bei der zyklischen Abfrage des jeweiligen Meldermeßwerts (MMW) in jedem Melder (M) ein vom Meldermeßwert (MMW) über einen Meßwertwandler (MW) beeinflußbares Zeitglied (TG1) an die Meldeleitung (ML) angeschaltet und durch kurzzeitiges (TG2) Anschalten (TR2) eines Lastwiderstandes (R) an die Meldeleitung (ML) ein zusätzlicher Stromimpuls (A) erzeugt wird und wobei in der Zentrale (Z) aus der Zahl der dadurch bewirkten Erhöhungen des Meldeleitungsstroms (IL) die Melderadresse und aus der Länge (T) der jeweiligen Schaltverzögerung der Meldermeßwert (MMW) abgeleitet wird, dadurch gekennzeichnet, daß jeder Melder (M) eine von außen betätigbare elektrische Schaltvorrichtung (S) aufweist, die für die Melderinspektion den zusätzlichen Stromimpuls (A) des jeweiligen Melders (M) in definierter Weise beeinflußt, und daß in der Zentrale mit einer dafür vorgesehenen Einrichtung daraus der Inspektionszustand des betreffenden Melders und die abgegebenen Meldersignale des anschließend ausgelösten Melders als Inspektionsalarm erkannt werden.

2. Anordnung nach Anspruch 1, dadurch gekennzeichnet, daß die Schaltvorrichtung (S) die Amplitude (A1, A2...) oder die Dauer (t1, t2...) des zusätzlichen Stromimpulses (A) verändert und in der Zentrale aus der Impulshöhe (A2) bzw. der Impulsbreite (t2) des zusätzlichen Stromimpulses (A) eine Inspektionsmeldung abgeleitet wird.

3. Anordnung nach Anspruch 3, dadurch gekennzeichnet, daß der Widerstandswert des Lastwiderstandes (R) die Impulshöhe (A) des Zusatzimpulses (A1, A2...) bestimmt, wobei dem Lastwiderstand (R) ein weiterer Widerstand (R') zuschaltbar (S) ist.

4. Anordnung nach Anspruch 2, dadurch gekennzeichnet, daß die Laufzeit eines zweiten Zeitgliedes (TG2) die Impulsbreite (t1, t2...) des zusätzlichen Impulses (A) bestimmt, wobei ein die Laufzeit des zweiten Zeitgliedes (TG2) bestimmendes RC-Glied (R_{T2}, C_{T2}, R'_{T2} von der Schaltvorrichtung (S) beeinflußbar ist.

5. Anordnung nach einem der vorhergehenden Ansprüche, dadurch gekennzeichnet, daß die Schaltvorrichtung (S) mechanisch oder magnetisch betätigbar ist.

6. Anordnung nach einem der vorhergehenden Ansprüche, dadurch gekennzeichnet, daß die Schaltvorrichtung (S) mit dem Ansetzen eines Prüfgasgebers an einen automatischen Melder betätigbar ist.

10. Anordnung nach einem der Ansprüche 1 bis 5, dadurch gekennzeichnet, daß die Schaltvorrichtung (S) bei manuell betätigbaren Meldern (Druckknopfmelder) von einem Kurzschlußstecker (KS) gebildet ist.

## Claims

1. An arrangement for switching over individual alarms to inspection operation in a danger alarm system comprising a central control unit (Z) and at least one alarm line (ML) which is connected to a plurality of alarms (M1, M2...) which are cyclically interrogated, where, in the cyclic interrogation of the respective alarm measured value (MMW), in each alarm (M) a timer (TG1), which can be controlled by the alarm measured value (MMW) via a measured value converter (MW), is connected to the alarm line (ML) and, by temporarily (TG2) connecting (TR2) a load resistor (R) to the alarm line (ML), generates an additional current pulse (A) and where, in the central control unit (Z), the alarm address is derived from the number of increases thus brought about in the alarm line current (IL), and the alarm measured value (MMW) is derived from the length (T) of the respective switching delay, characterised in that each alarm (M) comprises an electric switching device (S) which can be actuated externally and which, for the alarm inspection, affects the additional current pulse (A) of the respective alarm (M) in a determinate fashion, and that as a result, in the central control unit, using a device provided for this purpose, the inspection state of the respective alarm and the emitted alarm signals of the subsequently triggered alarm are recognised as inspection alarm.

2. An arrangement as claimed in claim 1, characterised in that the switching device (S) changes the amplitude (A1, A2...) or the duration (t1, t2...) of the additional current pulse (A), and in the central control unit an inspection alarm is derived from the pulse level (A2) and the pulse breadth (t2) of the additional current pulse (A).

3. An arrangement as claimed in claim 2, characterised in that the resistance value of the load resistor (R) determines the pulse level (A) of the additional pulse (A1, A2...), where an additional resistor (R') can be connected (S) to the load resistor (R).

4. An arrangement as claimed in claim 2, characterised in that the delay time of a second timer (TG2) determines the pulse breadth (t1, t2...) of the additional pulse (A), where an RC- element (R_{T2}, C_{T2}, R'_{T2}) which determines the delay time of the second timer (TG2), can be controlled by the switching device (S).

5. An arrangement as claimed in one of the preceding claims, characterised in that the switching device (S) can be mechanically or magnetically actuated.

6. An arrangement as claimed in one of the preceding claims, characterised in that the switching device (S) can be actuated when a test gas generator is attached to an automatic alarm.

7. An arrangement as claimed in one of the claims 1 to 5, characterised in that in the case of alarms which can be manually actuated (pushbutton alarms), the switching device (S) is formed by a short-circuiting plug (KS).

## Revendications

1. Dispositif pour commuter des transmetteurs individuels sur le mode en inspection dans une installation de signalisation de dangers, comportant un central (Z) et au moins une ligne de signalisation (ML), à laquelle sont raccordés plusieurs transmetteurs (M1, M2...), qui sont interrogés de façon cyclique, et dans lequel, lors de l'interrogation cyclique de la valeur respective de mesure (MMW) dans chaque transmetteur (M), un dispositif de temporisation (TG1), sur lequel peut agir une valeur de mesure (MMW) d'un transmetteur par l'intermédiaire d'un transformateur de valeur de mesure (MW), est raccordé à la ligne de signalisation (ML) et une impulsion supplémentaire de courant (A) est produite grâce à un raccordement (TR2) de brève durée (TG2) d'une résistance de charge à la ligne de signalisation (ML), et dans lequel, dans le central (Z), l'adresse du transmetteur est dérivée du nombre des accroissements, provoqués de ce fait, du courant (IL) dans la ligne de transmission et la valeur de mesure (MMW) du transmetteur est dérivée de la durée (T) du retard respectif de commutation, caractérisé par le fait que chaque transmetteur (M) possède un dispositif de commutation électrique (S) pouvant être actionné de l'extérieur et qui influe de façon définie, pour l'inspection des transmetteurs, sur l'impulsion supplémentaire de courant (A) du transmetteur respectif (M) et qu'à partir de là, dans le central, l'état d'inspection du transmetteur considéré et les signaux délivrés du transmetteur déclenché ultérieurement sont identifiés en tant qu'alarme d'inspection par un dispositif prévu à cet effet.

2. Dispositif suivant la revendication 1, caractérisé par le fait que le dispositif de commutation (S) modifie l'amplitude (A1, A2...) et la durée (t1, t2...) de l'impulsion supplémentaire de courant (A) et que, dans le central, une signalisation d'inspection est dérivée de l'amplitude (A2) ou de la durée (t2) de l'impulsion supplémentaire de courant (A).

3. Dispositif suivant la revendication 2, caractérisé par le fait que la valeur ohmique de la résistance de charge (R) détermine l'amplitude (A) de l'impulsion supplémentaire (A1, A2...), une résistance supplémentaire (R') pouvant être raccordée (S) à la résistance de charge (R).

4. Dispositif suivant la revendication 2, caractérisé par le fait que la durée de marche d'un second dispositif de temporisation (TG2) détermine la durée (t1, t2...) de l'impulsion supplémentaire (A), auquel cas le dispositif de commutation (S) peut agir sur un circuit RC (R_{T2},C_{T2},R'_{T2}) déterminant la durée de marche du second dispositif de temporisation (TG2).

5. Dispositif suivant l'une des revendications précédentes, caractérisé par le fait que le dispositif de commutation (S) peut être actionné par voie mecanique ou magnétique.

6. Dispositif suivant l'une des revendications précédentes, caractérisé par le fait que le dispositif de commutation (S) peut être actionné au moyen du raccordement d'un générateur de gaz d'essai à un transmetteur automatique.

7. Dispositif suivant l'une des revendications 1 à 5, caractérisé par le fait que, dans le cas de transmetteurs actionnés manuellement (transmetteurs à bouton- poussoir), le dispositif de commutation (S) est formé par un connecteur de court-circuit (KS).
